# FASCICULE DE BREVET EUROPEEN

(11) **EP 0 651 461 B1**
(45) Date de publication et mention de la délivrance du brevet: **06.05.1998**
(21) Numéro de dépôt: 94402449.6
(22) Date de dépôt: 28.10.1994
(51) Int. Cl.: H01Q 21/29

(54) **Antenne à réseau d'éléments rayonnants**
Antenne mit Strahlergruppe
Antenna with array of radiating elements

(30) Priorité: 02.11.1993 FR 9312995
(43) Date de publication de la demande: 03.05.1995
(73) Titulaire: THOMSON-CSF, 75008 Paris (FR)
(72) Inventeur: Champeau, André, F-92402 Courbevoie Cédex (FR)
(74) Mandataire: Beylot, Jacques

(56) Documents cités:
- EP-A- 0 532 201
- MICROWAVE JOURNAL, vol.4, no.10, Octobre 1961, DEDHAM US pages 77 - 85 A. KSIENSKI 'Signal processing antennas'
- 11TH EUROPEAN MICROWAVE CONFERENCE-PROCEEDINGS 7-11 septembre 1981,Amsterdam,NL;MICROWAVE EXHIBITIONS AND PUBLISHERS LTD,Sevenoaks,GB,1981 pages 805-812
- IEE PROCEEDINGS F. COMMUNICATIONS, RADAR & SIGNAL PROCESSING, vol.127, no.1, Février 1980, STEVENAGE GB pages 9 - 15 D.E.N. DAVIES ET AL. 'Low sidelobe patterns from thinned arrays using multiplicative processing'

## Description

La présente invention concerne la formation de faisceau à la réception dans une antenne réseau.

Une antenne réseau est constituée d'un assemblage d'éléments rayonnants répartis en un réseau, la plupart du temps surfacique, selon un maillage d'environ la moitié λ/2 de la longueur d'onde du rayonnement émis ou reçu pour éviter l'apparition de lobes du réseau perturbant la directivité de l'antenne.

Le dimensionnement d'une antenne est fonction de l'amplitude du signal à recevoir c'est-à-dire du rapport signal à bruit désiré en réception et de la résolution angulaire souhaitée.

Dans la plupart des cas, les signaux à recevoir sont caractérisés par une densité surfacique de puissance uniforme au lieu de réception de sorte que la puissance du signal utile reçu croît comme la surface utile de l'antenne.

La résolution angulaire est, quant à elle, définie dans chaque direction par la dimension linéaire L de l'antenne dans la direction considérée rapportée à la longueur d'onde λ dans la relation λ/L, la résolution angulaire solide étant définie dans le rapport λ²/S où S est la surface de l'antenne.

Dans la pratique, une fine résolution angulaire et un rapport signal/bruit élevé sont tous deux souhaitables ce qui conduit, si aucun compromis n'est accepté, à des éléments rayonnants en surnombre. Comme l'on cherche, pour des raisons de coût, à limiter le plus possible le nombre d'éléments rayonnants d'une antenne réseau, il est intéressant de lutter contre ce surnombre en laissant des vides dans le maillage des éléments rayonnants à la surface d'une antenne réseau. L'antenne réseau est alors dite lacunaire ou raréfiée selon que le nombre d'éléments rayonnants manquants est inférieur ou supérieur au nombre d'éléments rayonnants présents.

Dans une antenne réseau lacunaire ou raréfiée, l'absence de certains éléments rayonnants fait que le maillage à environ λ/2 n'est plus respecté ce qui conduit à l'apparition de lobes de réseau si la disposition des éléments rayonnants manquants est périodique ou de lobes diffus si cette disposition est aléatoire. Il importe de réduire le plus possible ces lobes de réseau et diffus.

Une antenne réseau peut être à pointage mécanique ou électronique. Lorsque le pointage est électronique, il peut être associé à une formation de faisceau analogique ou à une formation de faisceau par le calcul.

La formation de faisceau analogique nécessite d'équiper les éléments rayonnants de modules individuels déphaseurs permettant d'orienter le plan des ondes émises ou reçues dans la direction voulue. Elle a l'avantage de fonctionner aussi bien à l'émission qu'à la réception. Eventuellement, des atténuateurs ou un réseau de distribution permettent une pondération en amplitude.

La formation de faisceau par le calcul consiste à numériser les signaux reçus par chacun des éléments rayonnants après qu'ils aient été démodulés de façon cohérente puis à les déphaser individuellement et à en faire une somme pondérée par calculateur pour orienter le plan des ondes reçues dans la direction voulue. Elle a l'avantage de donner une grande souplesse à la formation de faisceau puisqu'il est possible de former simultanément par le calcul plusieurs faisceaux pointant dans des directions différentes. Elle permet en outre de faire de l'antibrouillage par ajustement de la position des zéros dans le diagramme rayonnement. Cependant, elle a le désavantage de ne pas être utilisable à l'émission, de nécessiter un équipement coûteux pour la numérisation des signaux des éléments rayonnants et de réclamer une quantité de calculs très importante.

Pour limiter le coût d'une formation de faisceau par le calcul on a pensé diviser le réseau de l'antenne en sous-réseaux et la réaliser sous forme réduite non pas sur les signaux individuels des éléments rayonnants mais sur les signaux délivrés individuellement par les sous-réseaux. Le maillage de l'antenne à environ λ/2 n'est plus respecté ce qui conduit à l'apparition de lobes de réseau et/ou de lobes diffus de sorte que la formation réduite de faisceau conduit à des performances médiocres de l'antenne sur un large champ angulaire. Elle reste cependant intéressante pour l'antibrouillage angulaire ponctuel car celui-ci ne nécessite pas, pour être efficace, que la formation de faisceau porte sur un grand nombre de signaux d'éléments rayonnants.

Compte tenu de ces considérations et du fait qu'une antenne réseau est souvent employée à la fois à l'émission et à la réception, il est usuel d'équiper les éléments rayonnants d'une antenne réseau de modules déphaseurs individuels permettant un pointage par formation de faisceau analogique et de regrouper les éléments rayonnants de l'antenne en sous-réseaux pour effectuer un antibrouillage à la réception par une formation réduite de faisceau par le calcul, le regroupement des éléments rayonnants s'effectuant en sous-réseaux surfaciques et la formation de faisceau par le calcul s'effectuant dans les deux directions de pointage, gisement et site.

La formation réduite de faisceau par le calcul engendre un diagramme de rayonnement dont le lobe principal conserve la direction de pointage produite par les modules déphaseurs mais dont les zéros sont déplacés en direction des brouilleurs, cela en jouant au second ordre sur les déphasages relatifs imposés aux signaux de réception des sous-réseaux. L'énergie totale étant conservée, ce diagramme de rayonnement garde l'inconvénient de présenter des lobes de réseau à des positions angulaires discrètes ou des lobes diffus selon que l'organisation des sous-réseaux surfaciques dans le réseau est périodique ou aléatoire car les sous-réseaux ont nécessairement des centres de phase espacés d'une distance supérieure ou égale à λ traduisant un sous-échantillonnage de la surface du réseau.

La présente invention a pour but une formation de faisceau pour une antenne réseau avec un bas niveau de lobes secondaires ou de lobes diffus, que cette antenne réseau soit pleine, lacunaire ou raréfiée et pourvue ou non d'une formation réduite de faisceau par le calcul.

Elle a pour objet une antenne à réseau d'éléments rayonnants qui a ses éléments rayonnants regroupés en réception, en deux ensembles de sous-réseaux linéaires parallèles orientés selon deux directions différentes, et qui comporte deux circuits de formation de faisceau recevant chacun les signaux de l'un des ensembles de sous-réseaux et délivrant chacun un signal de formation réduite de faisceau, et un circuit de sortie délivrant un signal de réception à partir d'une combinaison non linéaire des deux signaux engendrés par les deux circuits de formation de faisceau.

Avantageusement, les directions des deux ensembles de sous-réseaux linéaires sont orthogonales et orientées l'une selon le plan site et l'autre selon le plan gisement de l'antenne réseau.

Avantageusement, le circuit de sortie combine de façon non linéaire les deux signaux engendrés par les deux circuits de formation de faisceau en effectuant par exemple soit leur produit soit leur convolution.

D'autres caractéristiques et avantages de l'invention ressortiront de la description ci-après d'un mode de réalisation donné à titre d'exemple. Cette description sera faite en regard du dessin dans lequel :
- une figure 1 représente une antenne réseau avec formation réduite de faisceau selon l'art antérieur,
- une figure 2 représente une antenne réseau selon l'invention avec ses éléments rayonnants organisés en réception en deux sous-ensembles de sous-réseaux linéaires,
- une figure 3 représente cette même antenne réseau, dans laquelle on a désimbriqué les deux sous-réseaux pour la clarté de l'opposé,
- des figures 4a et 4b représentent des diagrammes de rayonnement obtenus avec des circuits de formation de faisceau utilisés dans l'antenne réseau de la figure 3,
- une figure 5 représente l'architecture d'antenne réseau selon l'invention, à laquelle ont été apportées des fonctions de seuil,
- une figure 6 illustre une répartition possible des éléments rayonnants dans une antenne réseau raréfiée conforme à l'invention, répartition qui s'effectue selon deux ensembles de sous-réseaux linéaires alimentant chacun un circuit de formation de faisceau,
- des figures 7a et 7b représentent des diagrammes de rayonnement obtenus avec les circuits de formation de faisceau de l'antenne de la figure 6, et
- une figure 8 représente une architecture d'antenne réseau raréfiée selon l'invention.

La figure 1 illustre une antenne réseau de l'art antérieur avec un réseau plan de 48 éléments rayonnants répartis selon un maillage d'environ λ/2, équipés individuellement de modules déphaseurs et représentés sous forme de pavés contigus 1. Chaque module déphaseur permet d'ajuster individuellement la phase de chaque élément rayonnant pour obtenir à l'émission ou à la réception un plan d'onde orienté à la fois en gisement et en site. A la réception les 48 éléments rayonnants et leurs modules déphaseurs 1 sont regroupés en parallèle par groupes de quatre en douze sous-réseaux surfaciques 2 dont les contours sont représentés en traits appuyés. Les signaux de réception des douze sous-réseaux surfaciques 2 sont ensuite dirigés vers un circuit 3 de formation de faisceau par le calcul qui effectue une formation réduite de faisceau pour de l'antibrouillage c'est-à-dire pour obtenir un diagramme de rayonnement en réception avec un lobe principal dans la direction de pointage imposée par les modules déphaseurs et des zéros dans les directions des brouilleurs. Portant sur douze signaux de sources de réception, cette formation réduite de faisceau permet de placer des zéros du diagramme de rayonnement dans onze directions différentes et donc d'éliminer onze directions de brouillage. Cependant, ses performances sont sévèrement limitées par l'existence de lobes de réseau ou de lobes diffus élevés due à l'espacement égal ou supérieur à λ entre les centres de phase des sous-réseaux surfaciques.

On propose de réduire les inconvénients des lobes de réseau ou lobes diffus dus aux regroupements des éléments rayonnants en sous-réseaux tels qu'ils se font actuellement ou à la lacunarité ou la raréfaction d'une antenne réseau.

Pour ce faire, on répartit en réception les éléments rayonnants d'une antenne réseau et leurs éventuels modules déphaseurs individuels en deux ensembles de sous-réseaux linéaires parallèles orientés selon deux directions distinctes, on procède à une formation réduite de faisceau sur chacun de deux ensembles de sous-réseaux linéaires parallèles et on combine les deux signaux obtenus de façon non linéaire par multiplication ou convolution après un éventuel seuillage.

La figure 2 représente une antenne réseau directive orientable électroniquement en site et en gisement mettant en oeuvre cette solution. Cette antenne réseau est composée de *m*×*n* éléments rayonnants 4 associés à des modules déphaseurs individuels 5 et disposés en lignes et colonnes selon un réseau plan avec un maillage d'environ λ/2 pour répondre au critère d'échantillonnage de surface garantissant l'absence de lobes de réseau dans le cas d'un balayage électronique sur un grand angle.

Cette antenne est organisée à la réception en deux ensembles de sous-réseaux linéaires orthogonaux imbriqués :
- un premier ensemble formé d'une superposition de *n* sous-réseaux linéaires horizontaux 6 constitués chacun de *m* éléments rayonnants 4 et de leurs modules déphaseurs 5,
- un deuxième ensemble formé d'une juxtaposition horizontale de *m* sous-réseaux linéaires verticaux 7 constitués chacun de *n* éléments rayonnants 4 et de leurs modules déphaseurs 5.

Chaque élément rayonnant avec son module déphaseur participe aux deux ensembles de sous-réseaux linéaires par division de son signal de sortie en deux composantes identiques en amplitude et en phase.

Pour la suite, on se réfère à la figure 3 qui représente séparément les deux ensembles imbriqués de sous-réseaux linéaires 6, 7 pour faciliter l'explication. L'antenne est pointée électroniquement à la réception, et à l'émission dans le cas d'un radar, par l'intermédiaire des modules déphaseurs. A la réception, l'ensemble des *n* sous-réseaux linéaires horizontaux 6 fournit *n* signaux à un premier circuit de formation de faisceau 8 qui réalise une formation réduite de faisceau d'ordre *n* en site tandis que l'ensemble des *m* sous-réseaux linéaires verticaux 7 fournit *m* signaux à un deuxième circuit de formation de faisceau 9 qui réalise une formation réduite de faisceau d'ordre *m* en gisement.

Ces deux formations réduites de faisceau ne participent pas au pointage du lobe principal de l'antenne mais à l'antibrouillage dans les autres directions. Les lobes principaux de leurs diagrammes de rayonnement pointent dans la même direction imposée par les modules déphaseurs.

La formation réduite de faisceau en site donne un diagramme de rayonnement sans lobes de réseau ou lobes diffus en direction du gisement puisqu'elle s'effectue sur les signaux de sous-réseaux linéaires horizontaux pleins et avec des lobes de réseau ou lobes diffus en direction du site compensés par la possibilité d'un ajustement de *n*-1 zéros en site.

La formation réduite de faisceau en gisement donne un diagramme de rayonnement sans lobes de réseau ou lobes diffus en direction du site puisqu'elle s'effectue sur les signaux des sous-réseaux linéaires verticaux pleins et avec des lobes de réseau ou lobes diffus en direction du gisement compensé par la possibilité d'ajustement de *m*-1 zéros en gisement.

Les deux circuits de formation de faisceau 8 et 9 peuvent opérer des formations réduites de faisceau par le calcul et être réalisés au moyen d'un calculateur. Les *n*+*m* signaux de sortie des *n*+*m* sous-réseaux linéaires horizontaux et verticaux 6 et 7 sont alors démodulés en cohérence et numérisés avant de lui être appliqués. Le calculateur peut effectuer les formations réduites de faisceau en site et en gisement de manière alternée, l'ordre de formation en site puis en gisement ou l'inverse n'ayant aucune influence.

Les signaux délivrés par les deux circuits de formation de faisceau 8 et 9 sont ensuite appliqués à un circuit de combinaison 10 qui en effectue le produit ou la convolution et délivre un signal unique de sortie d'antenne.

Le signal unique de sortie d'antenne apparaît, lorsqu'il a pour origine une seule source émettrice captée par l'antenne, comme le signal de réception d'une antenne qui aurait, pour diagramme de rayonnement, le produit des deux diagrammes de rayonnement des formations réduites de faisceau en site et en gisement ; diagramme de rayonnement qui est dépourvu de lobes de réseau et de lobes diffus dû au sous-échantillonnage car l'un des diagrammes composants n'a pas de lobe de réseau ou de lobe diffus dans le plan site et l'autre diagramme composant n'a pas de lobes de réseau ou de lobe diffus dans le plan gisement.

On obtient alors les propriétés d'une antenne à formation de faisceau non réduite portant sur *n×m* points en utilisant seulement deux formations de faisceau réduites à *n*+*m* points.

Les figures 4a et 4b montrent, tracées dans un trièdre de référence dont l'axe OX est gradué en angle de gisement, l'axe OY en angle de site et l'axe OZ en niveau de signal, les coupes dans les plans XOZ et YOZ des surfaces des diagrammes de rayonnement obtenus en sortie des deux circuits de formation réduite de faisceau 9 et 8.

La figure 4a représente le diagramme de rayonnement obtenu en sortie du circuit de formation de faisceau 9 opérant sur les signaux des *m* sous-réseaux linéaires verticaux 7. Il comporte un lobe principal fin orienté dans la direction de pointage imposée par les réglages des modules déphaseurs individuels entouré de lobes secondaires de faibles amplitudes dans le plan site YOZ car les sous-réseaux à la base de la formation réduite de faisceau sont des sous-réseaux linéaires verticaux pleins, et d'amplitudes plus marquées dans le plan gisement XOZ mais avec des zéros intercalaires dont les positions sont ajustables par l'action adaptative de la formation réduite de faisceau.

La figure 4b représente le diagramme de rayonnement obtenu en sortie du circuit de formation de faisceau 8 opérant sur les signaux de n sous-réseaux linéaires horizontaux 6. Comme le précédent, il comporte un lobe principal fin orienté dans la direction de pointage imposée par les réglages des modules déphaseurs individuels. Mais celui-ci est entouré de lobes secondaires de faibles amplitudes dans le plan gisement XOZ car les sous-réseaux à la base de la formation réduite de faisceau sont des sous-réseaux linéaires horizontaux pleins, et d'amplitudes plus marquées dans le plan site YOZ mais avec des zéros intercalaires dont les positions sont ajustables par l'action adaptative de la formation réduite de faisceau.

Les actions adaptatives des deux formations réduites de faisceau s'effectuent indépendamment l'une dans le plan site, l'autre dans le plan gisement en créant des zéros en forme de vallées rappelées sur les figures 4a, 4b par des traits en pointillés, chaque vallée ne consommant qu'un degré de liberté sur une seule des deux formations réduites de faisceau. Le produit des deux diagrammes présente deux séries de zéros ajustables angulairement l'une dans le plan site, l'autre dans le plan gisement ce qui montre l'intérêt d'effectuer entre les signaux des deux circuits de formation réduite de faisceau une combinaison non linéaire telle qu'un produit ou une convolution. De plus, il est intéressant de soumettre à un seuillage les signaux des deux circuits de formation réduite de faisceau afin d'éviter qu'un signal parasite capté par l'intermédiaire de l'une des deux formations réduites de faisceau ne soit validé par du bruit thermique provenant de l'autre formation réduite de faisceau. Il n'y a alors aucune incompatibilité pour que le seuil choisi ne soit pas celui de limitation des fausses alarmes par bruit dans un processus de détection.

La figure 5 illustre le schéma d'antenne réseau auquel on aboutit. Celle-ci comporte un réseau d'éléments rayonnants disposés en lignes et colonnes selon un maillage d'environ λ/2 et équipés de modules déphaseurs individuels. Pour plus de clarté les éléments rayonnants sont montrés sans leurs modules déphaseurs et le réseau est représenté dédoublé en 12 et 12'. En 12 apparaît le premier regroupement en réception des éléments rayonnants en *m* sous-réseaux linéaires verticaux 13 délivrant *m* signaux à un premier circuit de formation réduite de faisceau 14 opérant dans le plan gisement. En 12' apparaît le deuxième regroupement en réception des éléments rayonnants en *n* sous-réseaux linéaires horizontaux 15 délivrant *n* signaux à un deuxième circuit de formation réduite de faisceau 16 opérant dans le plan site. Deux circuits à seuil 17, 18 placés en sortie des deux circuits de formation de faisceau 14, 16 assurent un ébasage de leurs signaux avant que ces derniers ne soient appliqués à un circuit de combinaison non linéaire 19 qui en effectue le produit ou la convolution.

L'opération produit peut être une simple multiplication, une addition de signaux dont on a pris le logarithme ou une opération logique de type "et" commandée par des signaux rendus préalablement bivalents.

La multiplication améliore la résolution angulaire car, à largeur de lobe principal identique, l'atténuation en dB est double de celle de chacun des deux ensembles de sous-réseaux considérés isolément, mais cela, au prix d'une perte de 6 dB en rapport signal sur bruit.

L'opération "et" logique n'apporte ni gain en résolution ni perte en rapport signal sur bruit.

Les deux signaux délivrés par les deux circuits de formation de faisceau étant d'amplitudes identiques, on est dans les conditions optimales d'une opération de multiplication.

L'opération de convolution, plus performante mais plus complexe à mettre en oeuvre que l'opération produit, permet d'atténuer encore plus fortement les signaux brouilleurs captés dans l'une des formations réduites de faisceau et pas dans l'autre, par absence de corrélation avec le signal émis par le radar, ou entre eux.

L'antenne réseau peut être lacunaire ou raréfiée au lieu d'être pleine. Dans ce cas, ses éléments rayonnants et leurs modules déphaseurs individuels sont disposés, comme représenté sur la figure 6, selon un quadrillage lâche de rangées 21 et colonnes 20 pleines, et organisés, à la réception, en deux ensembles imbriqués de sous-réseaux linéaires pleins :
- un premier ensemble non plein de *x* sous-réseaux 20 linéaires, pleins, verticaux, juxtaposés, constitués chacun de *m* éléments rayonnants, et
- un deuxième ensemble non plein de *y* sous-réseaux 21 linéaires, pleins, horizontaux, superposés, constitués chacun de *n* éléments rayonnants.

Avantageusement, l'espacement entre les sous-réseaux linéaires de chaque ensemble croît, en progression géométrique, d'un bord à l'autre de l'antenne, mais d'autres espacements sans périodicité harmonique sont possibles.

Les éléments rayonnants situés aux points de croisement des sous-réseaux linéaires verticaux et horizontaux participent aux deux ensembles et sont équipés de modules déphaseurs individuels à sortie double délivrant des signaux identiques en amplitude et en phase. Les autres éléments rayonnants ont des modules déphaseurs individuels à sortie simple. Qu'ils soient issus de modules à sortie simple ou double, les signaux sont de même amplitude et ont des phases relatives qui sont celles de la loi de pointage de l'antenne.

Les sorties des sous-réseaux linéaires verticaux 20 du premier ensemble sont connectées aux entrées d'un premier circuit 22 de formation de faisceau dans le plan gisement tandis que les sorties des sous-réseaux linéaires horizontaux 21 du deuxième ensemble sont connectées aux entrées d'un deuxième circuit 23 de formation de faisceau dans le plan site.

Bien que cela ne soit pas représenté dans un but de simplification de la figure, les deux sorties des deux circuits de formation de faisceau 22, 23 sont, comme dans le cas de la figure 5, connectées par l'intermédiaire de deux circuits à seuil aux deux entrées d'un circuit de combinaison non linéaire effectuant un produit ou une convolution pour engendrer le signal de sortie d'antenne.

L'antenne est pointée électroniquement par les modules déphaseurs individuels, à la réception et également à l'émission dans le cas d'un radar.

Le premier circuit 22 de formation réduite de faisceau délivre, à la réception, un signal correspondant à celui d'une antenne ayant un diagramme de rayonnement avec, dans le plan site, de faibles lobes secondaires définis par la loi de pondération appliquée analogiquement.à chaque sous-réseau linéaire vertical plein 20 et, dans le plan gisement, des lobes de réseau ou lobes diffus selon que la raréfaction de l'ensemble des sous-réseaux linéaires verticaux pleins 20 est répartie périodiquement ou aléatoirement. La figure 7a donne un exemple d'un tel diagramme avec des lobes diffus.

Le deuxième circuit 23 de formation réduite de faisceau délivre, à la réception, un signal correspondant à celui d'une antenne ayant un diagramme de rayonnement avec, dans le plan gisement, de faibles lobes secondaires définis par la loi de pondération appliquée analogiquement à chaque sous-réseau linéaire horizontal 21 et, dans le plan site, des lobes de réseau ou lobes diffus selon que la raréfaction de l'ensemble des sous-réseaux linéaires horizontaux pleins 21 est répartie périodiquement ou aléatoirement. La figure 7b donne un exemple d'un tel diagramme avec des lobes diffus.

Dans leur plan respectif site et gisement, les deux formations réduites de faisceau obtenues peuvent être figées ou adaptatives et, dans ce dernier cas, permettre le positionnement de zéros, de façon séparée en site et en gisement comme illustré précédemment aux figures 4a et 4b.

Le seuillage des deux signaux résultant des deux formations réduites de faisceau séparées dans les plans site et gisement et leur combinaison non linéaire par produit ou convolution permet d'obtenir un signal de réception ayant des propriétés similaires à celui d'une antenne à formation de faisceau totale avec seulement deux formations réduites de faisceau orthogonales de moments cumulés *n*+*m*. Le nombre de degrés de liberté, autrement dit, le nombre de zéros adaptatifs réalisables n'est bien sûr que (*m*-1)+(*n*-1) mais les lobes de réseau ou diffus ont été éliminés par l'opération de produit ou de convolution sous la seule réserve que les lobes secondaires orthogonaux à ces lobes de réseau ou diffus aient bien été eux-mêmes éliminés par l'opération de seuillage sur les deux voies d'où, l'intérêt de seuils adaptatifs prenant en compte le niveau des signaux perturbateurs, résidus de fouillis par exemple. Les perturbateurs du type brouillage seront traités au premier degré par pointage de zéros dans les deux formations réduites de faisceau adaptatives, mais des résidus éventuels recevront un traitement complémentaire par la combinaison des opérations de seuillage et de produit ou de convolution.

L'architecture d'antenne réseau proposée évite les limitations de l'art antérieur par une organisation de ses éléments rayonnants basée sur une juxtaposition côte à côte en parallèle, de *m* sous-réseaux linéaires de n éléments contigus entre eux et dont les centres de phase sont espacés selon des critères d'échantillonnage de la surface d'antenne qui évitent la création de lobes de réseau ou de diffus élevés. Limitée à cette organisation, l'antenne ne pourrait être dotée que d'une formation de faisceau dans le plan perpendiculaire aux sous-réseaux. Pour éviter cela, les éléments rayonnants de l'antenne sont réutilisés pour former une deuxième juxtaposition côte à côte en parallèle de *n* sous-réseaux de *m* éléments orthogonaux aux premiers sous-réseaux et totalement imbriqués dans ceux-ci. A partir de ces deux ensembles de sous-réseaux orthogonaux, on réalise deux formations de faisceau à *m* et *n* moments dans deux plans orthogonaux dont on combine les signaux de façon non linéaire par produit ou convolution pour obtenir un signal de réception similaire à celui d'une antenne réseau à formation de réseau deux plans à *n*×*m* moments.

Dans l'art antérieur, il était possible d'obtenir une réduction analogue du nombre de moments pour une formation de faisceau deux plans par regroupement des éléments rayonnants de l'antenne réseau en sous-réseaux surfaciques non imbriqués mais cela s'accompagnait de l'existence de lobes de réseau ou de diffus à des niveaux élevés.

En réalisant une opération de seuillage sur les deux signaux résultant des deux formations réduites de faisceau un plan, avant de les combiner pour simuler une formation de faisceau deux plans, on améliore le rapport signal à perturbateur car on supprime quasiment l'intervention du bruit thermique de chacun des deux signaux dans l'opération de produit ou de convolution permettant l'élaboration du signal de réception.

L'architecture d'antenne proposée présente deux voies de réception issues des deux formations réduites de faisceau sur lesquelles il peut être avantageux de réaliser, avant l'opération de produit ou de convolution, certains traitements tels que le filtrage Doppler des échos fixes dans le cas d'un radar, qui sont alors dédoublés. Le coût afférent à ce dédoublement est toutefois bien moindre que celui d'une formation totale de faisceau dans deux plans et est entièrement justifié par les performances obtenues en comparaison de celles d'une formation réduite de faisceau deux plans de l'art antérieur.

Dans l'art antérieur, les antennes réseau, lacunaires ou raréfiées sont affectées de puissants lobes de réseau ou diffus. L'architecture d'antenne proposée évite cet inconvénient majeur. De plus, il convient de remarquer que si les propriétés d'adaptativité ne sont pas requises dans les formations réduites de faisceau, ces dernières peuvent être réalisées en analogique.

Les limites de cette architecture appliquée à une antenne réseau lacunaire ou raréfiée résident dans le fait qu'elle ne permet l'obtention que d'un seul lobe principal ce qui reste cependant compatible avec une écartométrie monopulse, et qu'elle nécessite deux voies de réception dont le coût est bien moindre que celui d'une antenne pleine et entièrement justifié par les propriétés et performances obtenues en comparaison de celles d'une antenne lacunaire ou raréfiée de l'art antérieur.

La figure 8 donne un exemple de réalisation d'une antenne réseau raréfiée non périodique à formations réduites de faisceau mettant en oeuvre l'architecture proposée.

Cette antenne est constituée de deux ensembles imbriqués de sous-réseaux linéaires orthogonaux d'éléments rayonnants :
- un premier ensemble de onze sous-réseaux linéaires horizontaux 30 de quatre vingt dix éléments rayonnants chacun, et
- un deuxième ensemble de treize sous-réseaux linéaires verticaux 31 de soixante seize éléments rayonnants chacun.

Les éléments rayonnants sont équipés de modules déphaseurs individuels. Pour permettre un balayage électronique sur ± 45° sans lobes de réseau sur les axes non lacunaires des deux ensembles d'éléments rayonnants, l'espacement d'élément à élément dans les sous-réseaux est de 0,55 λ. Pour éviter les lobes de réseau à niveau élevé sur les axes lacunaires des deux ensembles d'éléments rayonnants, et avoir préférablement du diffus étalé et à crêtes plus basses l'espacement entre leurs sous-réseaux est variable et croît d'un bord à l'autre de l'antenne par exemple en progression géométrique. L'antenne obtenue s'inscrit dans une surface de 49,5 λ sur 41,8 λ donnant une directivité à 3 dB d'environ 1,45 degré par 1,7 degré. L'antenne pleine équivalente sous cet aspect comporterait 6.840 éléments rayonnants et modules déphaseurs individuels alors que celle-ci n'en comporte que 1835. Le coefficient de raréfaction est donc de 3,73.

Les signaux de sortie des onze sous-réseaux linéaires horizontaux 30 du premier ensemble sont numérisés avant d'être appliqués à un premier circuit de formation de faisceau par le calcul 32 qui effectue une formation adaptative réduite de faisceau dans le plan vertical ou plan site sur onze points en permettant ainsi l'antibrouillage de dix directions différentes en site.

Les signaux de sortie des treize sous-réseaux linéaires verticaux 31 du deuxième ensemble sont numérisés avant d'être appliqués à un deuxième circuit de formation de faisceau par le calcul 33 qui effectue une formation adaptative réduite de faisceau dans le plan horizontal ou plan gisement sur treize points en permettant ainsi l'antibrouillage de douze directions différentes en gisement.

Les deux signaux délivrés par les deux circuits de formation de faisceau par le calcul 32, 33 ou plutôt, leurs modules sont appliqués à deux circuits à seuil 34, 35.

Les signaux délivrés par les deux circuits à seuil 34 et 35 sont ensuite appliqués aux entrées d'un circuit logique de type 36 effectuant leur produit et délivrant le signal de réception d'antenne.

On remarque que le nombre total de moments des formations réduites de faisceau réalisées est de 24 ce qui donne la possibilité d'antibrouiller 22 directions différentes. cette caractéristique est très appréciable, surtout si l'on prend en compte le fait que des brouilleurs alignés sur un même axe en site ou en gisement sont traités simultanément par la création d'un seul zéro en raison de sa conformation en vallée. Ceci est très intéressant face au concept de brouillage diffus par illumination d'une surface diffusante.

## Revendications

1. Antenne à réseau d'éléments rayonnants, caractérisé en ce que ses éléments rayonnants sont regroupés, à la réception, en deux ensembles de sous-réseaux linéaires parallèles (6, 7) orientés selon deux directions différentes, et en ce qu'elle comporte deux circuits de formation de faisceau (8, 9) recevant chacun les signaux de l'un des ensembles de sous-réseaux linéaires (6, 7) et délivrant chacun un signal de formation réduite de faisceau, et un circuit de sortie (10) délivrant un signal de réception à partir d'une combinaison non linéaire des deux signaux de formation réduite de faisceau engendrés par les deux circuits de formation de faisceau (8, 9).

2. Antenne selon la revendication 1, caractérisée en ce que les directions des sous-réseaux linéaires (6, 7) des deux ensembles sont orthogonales entre elles.

3. Antenne selon la revendication 2, caractérisée en ce que la direction des sous-réseaux linéaires (6) de l'un des ensembles est horizontale tandis que la direction des sous-réseaux linéaires (7) de l'autre ensemble est verticale.

4. Antenne selon la revendication 1, caractérisée en ce que les deux ensembles de sous-réseaux linéaires (6, 7) sont imbriqués.

5. Antenne selon la revendication 1, caractérisée en ce qu'elle est lacunaire, son réseau d'éléments rayonnants comportant des vides et les éléments rayonnants manquants étant inférieurs en nombre aux éléments rayonnants présents.

6. Antenne selon la revendication 1, caractérisée en ce qu'elle est raréfiée, son réseau d'éléments rayonnants comportant des vides et les éléments rayonnants manquants étant supérieurs en nombre aux éléments rayonnants présents.

7. Antenne selon la revendication 1, caractérisée en ce que dans chaque ensemble de sous-réseaux linéaires parallèles (20, 21), les sous-réseaux linéaires parallèles (20, 21) sont écartés entre eux d'un espacement variant d'un bord à l'autre de l'antenne.

8. Antenne selon la revendication 7, caractérisée en ce que ledit espacement varie d'un bord à l'autre de l'antenne selon une progression géométrique.

9. Antenne selon la revendication 1, caractérisée en ce qu'elle comporte en outre deux circuits à seuils (17, 18) intercalés entre les deux circuits de formation de faisceau (8, 9) et le circuit de sortie (10).

10. Antenne selon la revendication 1, caractérisée en ce que le circuit de sortie (10) est un circuit de convolution.

11. Antenne selon la revendication 1, caractérisée en ce que le circuit de sortie (10) est un circuit multiplieur.

12. Antenne selon la revendication 1, caractérisée en ce qu'elle comporte en outre, intercalés entre les deux circuits de formation de faisceau (32, 33) et le circuit de sortie (36), deux circuits à seuil (34, 35) transformant les signaux délivrés par les deux circuits de formation de faisceau (32, 33) en signaux bivalents, et en ce que le circuit de sortie (36) est un circuit logique de type "et".

13. Antenne selon la revendication 1, caractérisée en ce que les circuits de formation de faisceau (8, 9) sont des circuits de formation de faisceau par le calcul assurant une fonction d'antibrouillage.

## Patentansprüche

1. Antenne mit einem Netz von Strahlungselementen, dadurch gekennzeichnet, daß ihre Strahlungselemente in Empfangsrichtung in zwei Einheiten von parallelen linearen Unternetzen (6, 7) gruppiert sind, die entlang von zwei unterschiedlichen Richtungen ausgerichtet sind, und daß die Antenne zwei Strahlbildungsschaltungen (8, 9) aufweist, die je die Signale einer der Einheiten von linearen Unternetzen (6, 7) empfangen und je ein Signal eingeschränkter Strahlbildung liefern, wobei eine Ausgangsschaltung (10) eine Empfangssignal ausgehend von einer nichtlinearen Verknüpfung der beiden Signale einer eingeschränkten Strahlbildung liefert, die von den beiden Strahlbildungsschaltungen (8, 9) erzeugt werden.

2. Antenne nach Anspruch 1, dadurch gekennzeichnet, daß die Richtungen der linearen Unternetze (6, 7) der beiden Einheiten senkrecht zueinander stehen.

3. Antenne nach Anspruch 2, dadurch gekennzeichnet, daß die Richtung der linearen Unternetze (6) einer der Einheiten waagrecht und die Richtung der linearen Unternetze (7) der anderen Einheit senkrecht verläuft.

4. Antenne nach Anspruch 1, dadurch gekennzeichnet, daß die beiden Einheiten von linearen Unternetzen (6, 7) miteinander verschachtelt sind.

5. Antenne nach Anspruch 1, dadurch gekennzeichnet, daß sie lückenhaft besetzt ist, wobei ihr Netz von Strahlungselementen Lücken aufweist und die Anzahl der fehlenden Strahlungselemente kleiner als die Anzahl der vorhandenen Strahlungselemente ist.

6. Antenne nach Anspruch 1, dadurch gekennzeichnet, daß sie verarmt besetzt ist, wobei ihr Netz von Strahlungselementen Lücken aufweist und die Anzahl der fehlenden Strahlungselemente größer als die Anzahl der vorhandenen Strahlungselemente ist.

7. Antenne nach Anspruch 1, dadurch gekennzeichnet, daß in jeder Einheit von parallelen linearen Unternetzen (20, 21) die parallelen linearen Unternetze (20, 21) einen gegenseitigen Abstand besitzen, der von einem Rand zum anderen der Antenne variiert.

8. Antenne nach Anspruch 7, dadurch gekennzeichnet, daß der Abstand von einem Rand zum anderen der Antenne gemäß einer geometrischen Progression variiert.

9. Antenne nach Anspruch 1, dadurch gekennzeichnet, daß sie außerdem zwei Schwellenschaltungen (17, 18) zwischen den beiden Strahlbildungsschaltungen (8, 9) und der Ausgangsschaltung (10) eingefügt enthält.

10. Antenne nach Anspruch 1, dadurch gekennzeichnet, daß die Ausgangsschaltung (10) eine Konvolutionsschaltung ist.

11. Antenne nach Anspruch 1, dadurch gekennzeichnet, daß die Ausgangsschaltung (10) eine Multiplizierschaltung ist.

12. Antenne nach Anspruch 1, dadurch gekennzeichnet, daß sie außerdem zwischen den beiden Strahlbildungssschaltungen (32, 33) und der Ausgangsschaltung (36) zwei Schwellenschaltungen (34, 35) enthält, die die von den beiden Strahlbildungsschaltungen (32, 33) gelieferten Signale in binäre Signale umwandelt und daß die Ausgangsschaltung (36) eine logische Schaltung vom UND-Typ ist.

13. Antenne nach Anspruch 1, dadurch gekennzeichnet, daß die Strahlbildungsschaltungen (8, 9) auf einer Berechnung beruhen und eine Störsignalunterdrückungsfunktion gewährleisten.

## Claims

1. Antenna with array of radiating elements, characterized in that its radiating elements are grouped, for reception, into two sets of parallel linear sub-arrays (6, 7) pointing in two different directions, and in that it includes two beam formation circuits (8, 9) each receiving the signals from one of the sets of linear sub-arrays (6, 7) and each delivering a reduced-beam-formation signal, and an output circuit (10) delivering a reception signal from a nonlinear combination of the two reduced-beam-formation signals generated by the two beam formation circuits (8, 9).

2. Antenna according to Claim 1, characterized in that the directions of the linear sub-arrays (6, 7) of the two sets are mutually orthogonal.

3. Antenna according to Claim 2, characterized in that the direction of the linear sub-arrays (6) of one of the sets is horizontal whilst the direction of the linear sub-arrays (7) of the other set is vertical.

4. Antenna according to Claim 1, characterized in that the two sets of linear sub-arrays (6, 7) are nested.

5. Antenna according to Claim 1, characterized in that it is sparse, its array of radiation elements including gaps and the missing radiating elements being fewer in number than the radiating elements present.

6. Antenna according to Claim 1, characterized in that it is rarefied, its array of radiating elements including gaps and the missing radiating elements being greater in number than the radiating elements present.

7. Antenna according to Claim 1, characterized in that in each set of parallel linear sub-arrays (20, 21), the parallel linear sub-arrays (20, 21) are separated by a spacing which varies from one edge to the other of the antenna.

8. Antenna according to Claim 7, characterized in that the said spacing varies from one edge to the other of the antenna according to a geometric progression.

9. Antenna according to Claim 1, characterized in that it furthermore includes two threshold circuits (17, 18) interposed between the two beam formation circuits (8, 9) and the output circuit (10).

10. Antenna according to Claim 1, characterized in that the output circuit (10) is a convolution circuit.

11. Antenna according to Claim 1, characterized in that the output circuit (10) is a multiplier circuit.

12. Antenna according to Claim 1, characterized in that it furthermore includes, interposed between the two beam formation circuits (32, 33) and the output circuit (36), two threshold circuits (34, 35) which transform the signals delivered by the two beam formation circuits (32, 33) into bivalent signals, and in that the output circuit (36) is a logic circuit of the "and" type.

13. Antenna according to Claim 1, characterized in that the beam formation circuits (8, 9) are computerized beam formation circuits affording an antijamming function.
